# EUROPÄISCHE PATENTSCHRIFT

(11) **EP 4 000 941 B1**
(45) Veröffentlichungstag und Bekanntmachung des Hinweises auf die Patenterteilung: **06.09.2023**
(21) Anmeldenummer: 21020566.2
(22) Anmeldetag: 15.11.2021
(51) Int. Cl.: B42D 25/355, B42D 25/382

(54) **SICHERHEITSELEMENT EINES SICHERHEITSDOKUMENTS MIT MOTIVELEMENT AUF MARKIERUNGSSCHICHT UND VERFAHREN ZUM ERZEUGEN EINES SICHERHEITSELEMENTS**
SECURITY ELEMENT OF SECURITY DOCUMENT WITH MOTIF ELEMENT ON MARKING LAYER AND METHOD FOR PRODUCING SECURITY ELEMENT
ÉLÉMENT DE SÉCURITÉ D'UN DOCUMENT DE SÉCURITÉ POURVU D'ÉLÉMENT MOTIF SUR LA COUCHE DE MARQUAGE ET PROCÉDÉ DE GÉNÉRATION D'UN ÉLÉMENT DE SÉCURITÉ

(30) Priorität: 19.11.2020 DE 102020007088
(43) Veröffentlichungstag der Anmeldung: 25.05.2022
(73) Patentinhaber: Giesecke+Devrient Currency Technology GmbH, 81677 München (DE)
(72) Erfinder: Schmitz, Christian, 83727 Schliersee-Neuhaus (DE)
(74) Vertreter: Giesecke + Devrient IP

(56) Entgegenhaltungen:
- EP-A1- 2 708 371
- US-B2- 9 701 151

## Beschreibung

Die Erfindung betrifft ein Sicherheitselement eines Sicherheitsdokuments. Das Sicherheitselement weist eine Effektschicht, eine Markierungsschicht und ein Motivelement auf. Die Effektschicht ist mit einer ersten Fläche ausgebildet, die Markierungsschicht ist mit einer zweiten Fläche ausgebildet und das Motivelement ist mit einer dritten Fläche ausgebildet. Die erste Fläche ist mindestens so groß wie die zweite Fläche und die zweite Fläche ist größer als die dritte Fläche. Das Motivelement ist auf der Markierungsschicht angeordnet. Die Markierungsschicht ist an einer Rückseite der Effektschicht angeordnet. Weiterhin ist die Markierungsschicht zur Markierung der Rückseite der Effektschicht ausgebildet. Die Markierungsschicht ist als Kontrollhilfe für eine seitenrichtige Anordnung des Sicherheitselements an dem Sicherheitsdokument ausgebildet. Das Motivelement ist als Druckelement ausgebildet, welches mit einem Druckverfahren erzeugt ist. Die Erfindung betrifft auch ein Verfahren zum Erzeugen eines dementsprechenden Sicherheitselements.

Sicherheitselemente von Sicherheitsdokumenten sind bekannt und dienen üblicherweise dazu ein Fälschen, also unberechtigtes Nachbauen, zu erschweren.

Sicherheitsdokumente sind beispielweise als Banknote, Ausweis, Berechtigungskarte oder offizielles Dokument, wie Führerschein oder Geburtsurkunden, ausgebildet.

Eine Banknote ist eine Urkunde, die in einem bestimmten Land oder Währungsraum als Zahlungsmittel dient, von einer autorisierten Institution ausgegeben wird und üblicherweise auf einen runden Nominalwert einer Währungseinheit lautet.

Sicherheitselemente für insbesondere Banknoten sind beispielsweise als Sicherheitsfaden, Sicherheitsstreifen, Folienelemente oder Hologramme ausgebildet und können mit einfachen Fertigungsmitteln, beispielsweise einem Tintenstrahldrucker von der Stange, oftmals nur unzureichend nachgebaut werden.

Bestimmte Sicherheitselemente, wie beispielsweise die erwähnten Sicherheitsfäden, werden üblicherweise bei der Erzeugung des Sicherheitsdokuments in das Trägersubstrat des Sicherheitsdokuments eingebracht bzw. integriert oder auf das Trägersubstrat aufgebracht. Das Anordnen, also Einbringen oder Aufbringen, eines solchen Sicherheitsfadens in das Sicherheitsdokument ist ein anspruchsvoller Vorgang, welcher üblicherweise mit hoher Geschwindigkeit erfolgt und erfordert, dass das Sicherheitselement seitenrichtig verarbeitet wird. Denn solche Sicherheitselemente sind üblicherweise asymmetrisch aufgebaut und es ist wichtig für die Funktion des Sicherheitselements, dass der Einbau seitenrichtig erfolgt.

Da der Einbau aber eben bei der hohen Geschwindigkeit erfolgt und die Vorderseite des Sicherheitselements oftmals zumindest ähnlich zur Rückseite erscheint, wird die Rückseite des Sicherheitselements gewöhnlich mit einer Markierungsschicht beschichtet. Die Markierungsschicht ist dabei üblicherweise in einem auffälligen Farbton ausgebildet, welcher einen hohen Kontrast zur markierungslosen Vorderseite aufweist. Durch die Markierung kann beim Anordnen des Sicherheitselements an das Trägersubstrat schneller erkannt werden, ob das Sicherheitselement sich während des Anordnungsvorgangs gedreht hat und nicht mehr seitenrichtig ist. Ein Überprüfungssensor ist dann beispielsweise derart angeordnet, dass dieser die Markierungsschicht im fehlerfreien Fertigungsablauf immer sieht oder eben immer nicht sieht. Ändert sich das, kann von einer Störung ausgegangen werden.

Ein Sicherheitsfaden wird üblicherweise von einer Spule oder Rolle abgerollt, um in das Trägersubstrat eingebracht zu werden. Beim Abspulen oder Abrollen kann die unerwünschte Drehung des Sicherheitsfadens unbeabsichtigt erfolgen. Wird die Drehung anhand der Markierungsfarbe erkannt, wird der Sicherheitsfaden in der Herstellungsvorrichtung üblicherweise wieder auf die richtige Seite gedreht und das fehlerhaft erzeugte Substrat mit dem seitenverkehrten Sicherheitselement wird als Ausschuss gekennzeichnet.

Die EP 2 708 371 A1 zeigt ein Optisch variables Sicherheitselement mit zusätzlichem Auf-Durchsichtseffekt. Die Schrift offenbart ein Sicherheitselement nach dem Oberbegriff des Anspruchs 1.

Die vorliegende Erfindung betrifft also Sicherheitselemente, welche eine Markierungsschicht aufweisen.

Aufgabe ist es die Sicherheit eines Sicherheitselements mit einer Markierungsschicht für ein Sicherheitsdokument zu erhöhen. Es ist auch eine Aufgabe ein Verfahren zur Herstellung eines dementsprechenden Sicherheitselements zu schaffen.

Diese Aufgabe wird erfindungsgemäß durch eine Sicherheitselement sowie ein Verfahren mit den Merkmalen gemäß den jeweiligen unabhängigen Ansprüchen gelöst. Vorteilhafte Ausführungen der Erfindung sind Gegenstand der abhängigen Ansprüche.

Die Erfindung betrifft ein Sicherheitselement eines Sicherheitsdokuments. Das Sicherheitselement weist eine Effektschicht, eine Markierungsschicht und ein Motivelement auf. Die Effektschicht ist mit einer ersten Fläche ausgebildet, die Markierungsschicht ist mit einer zweiten Fläche ausgebildet und das Motivelement ist mit einer dritten Fläche ausgebildet. Die erste Fläche ist mindestens so groß wie die zweite Fläche und die zweite Fläche ist größer als die dritte Fläche. Das Motivelement ist auf der Markierungsschicht angeordnet. Die Markierungsschicht ist an einer Rückseite der Effektschicht angeordnet. Weiterhin ist die Markierungsschicht zur Markierung der Rückseite der Effektschicht ausgebildet. Die Markierungsschicht ist als Kontrollhilfe für eine seitenrichtige Anordnung des Sicherheitselements an dem Sicherheitsdokument ausgebildet. Das Motivelement ist als Druckelement ausgebildet, welches mit einem Druckverfahren erzeugt ist. Als ein wichtiger Gedanke der Erfindung ist es vorgesehen, dass das Motivelement ausgebildet ist, Strahlung des Lichtspektrums im Wesentlichen gleich wie die Markierungsschicht zu reflektieren und Strahlung des Infrarotspektrums unterschiedlich wie die Markierungsschicht zu absorbieren. Alternativ ist es vorgesehen, dass das Motivelement im Lichtspektrum transparent ausgebildet ist, und ausgebildet ist, Strahlung des Infrarotspektrums unterschiedlich wie die Markierungsschicht zu absorbieren. Weiterhin ergänzend oder alternativ ist das Motivelement vorzugsweise bei Betrachtung im sichtbaren Spektralbereich von der Markierungsschicht ununterscheidbar ausgebildet.

Der Erfindung liegt die Erkenntnis zu Grunde, dass ein Sicherheitselement mit einer Markierungsschicht sicherer gemacht werden kann, indem es mit einem Motivelement ausgebildet ist, welches sich vorzugsweise nur im infraroten Spektralbereich von der Markierungsschicht unterscheidet, im sichtbaren Spektralbereich aber im Wesentlichen von der Markierungsschicht ununterscheidbar ist. Das Sicherheitselement weist dadurch ein sogenanntes verstecktes Sicherheitsmerkmal auf, welche bekanntlich nochmal sicherer als ein mit unbewaffneten Augen sichtbares Sicherheitsmerkmal ist.

Durch das Zusammenwirken des Motivelements mit der Markierungsschicht, welche als Hintergrund dafür sorgt, dass das Motivelement im sichtbaren Spektralbereich kontrastlos ist, bekommt die Markierungsschicht zusätzlich zur Markierungsfunktion noch als weiter Funktion eine Sicherheitsmerkmalsfunktion hinzu, um die Fälschungssicherheit zu erhöhen. Der Markierungsschicht kommt also nun eine Doppelfunktion zu.

Insbesondere ist das Motivelement im sichtbaren Licht transparent ausgebildet oder weist die Farbe der Markierungsschicht auf.

Unter der ersten Fläche, der zweiten Fläche und der dritten Fläche ist insbesondere jeweils die einseitige Hauptfläche zu verstehen.

Die Effektschicht kann auch effektfreie Bereiche, wie beispielsweise einen Cleartext bzw. demetallisierten Bereich aufweisen. Die erste Fläche umfasst vorzugsweise auch die Fläche der effektfreien Bereiche, insbesondere des Cleartexts.

Insbesondere ist das transparente Motivelement mit mindestens 50 %, insbesondere mindestens 80 % Lichtdurchlässigkeit ausgebildet.

Vorzugsweise ist es vorgesehen, dass das Motivelement auf der der Effektschicht abgewandten Seite der Markierungsschicht angeordnet ist. Dadurch ist die Reihenfolge der Schichten also Effektschicht, Markierungsschicht und Motivelement. Vorteilhaft ist, dass das Motivelement einfach auf die Markierungsschicht außen aufgedruckt werden kann und trotzdem als verstecktes Sicherheitsmerkmal wirkt. Das Sicherheitselement wird dadurch sicherer ausgebildet.

Weiterhin vorzugsweise ist es vorgesehen, dass das Motivelement direkt auf die Markierungsschicht aufgedruckt ist. Es ist dann insbesondere keine Zwischenschicht, wie beispielsweise eine Folie oder ein Klebeschicht, zwischen der Markierungsschicht und dem Motivelement ausgebildet.

Es kann auch sein, dass zwischen der Markierungsschicht und dem Motivelement eine, insbesondere nur eine einzige, Haftverbesserungsschicht, insbesondere eine Primerschicht, ausgebildet ist.

Weiterhin vorzugsweise ist es vorgesehen, dass das Motivelement ausgebildet ist, im Wellenlängenbereich von 780 nm bis 1000 nm, weiter insbesondere im Wellenlängenbereich von 830 nm bis 980 nm, nochmal weiter insbesondere im Wellenlängenbereich von 850 nm bis 950 nm, unterschiedlich, insbesondere stärker, zu absorbieren als die Markierungsschicht.

Weiterhin vorzugsweise ist es vorgesehen, dass die Effektschicht optisch variabel, ausgebildet ist. Optisch variabel bedeutet insbesondere, dass das Erscheinungsbild der Effektschicht blickwinkelabhängig ist. Insbesondere ist die Effektschicht mehrschichtig und aus unterschiedlichen Materialschichten ausgebildet.

Insbesondere weist die Effektschicht einen Farbkippeffekt auf. Beispielsweise mit Absorberschicht, Dielektrikumschicht und Reflektorschicht.

Weiterhin vorzugsweise ist es vorgesehen, dass die Effektschicht zumindest anteilig mit Metall ausgebildet ist. Das Metall ist insbesondere als Cr und/oder Al und/oder Cu und/oder Ni ausgebildet. Vorzugsweise ist die Effektschicht als Cr, SiOx, Al Schicht ausgebildet. Die Effektschicht kann durch eine metallisch pigmentierte Druckfarbe ausgebildet sein. Die Effektschicht kann aber auch mit einem Prägelack ausgebildet sein. Das Sicherheitselement wird dadurch sicherer ausgebildet.

Es ist vorgesehen, dass die Markierungsschicht als Deckweiß ausgebildet ist. Das Deckweiß ist vorzugsweise als eine weiße Druckfarbe ausgebildet. Das Motivelement ist dann vorzugsweise transparent oder ebenfalls weiß ausgebildet.

Weiterhin vorzugsweise ist es vorgesehen, dass das Sicherheitselement auf der der Markierungsschicht abgewandten Seite der Effektschicht eine Folienschicht aufweist. Die Folienschicht kann beispielsweise aus Polyethylenterephthalat (PET) ausgebildet sein.

Weiterhin vorzugsweise ist es vorgesehen, dass das Sicherheitselement als Sicherheitsfaden ausgebildet ist. Insbesondere bei Sicherheitsfäden wird die Markierungsschicht verwendet, da die Wahrscheinlichkeit einer Drehung im Einbringungsprozess höher ist. Somit kann die Markierungsschicht durch das Motivelement auch als Sicherheitsmerkmal fungieren und eine Doppelfunktion übernehmen.

Weiterhin vorzugsweise ist es vorgesehen, dass das Sicherheitsdokument als Banknote ausgebildet ist.

Insbesondere weist das Sicherheitselement ein maschinenlesbares Element, vorzugsweise mit magnetische Eigenschaften und/oder mit einem binären Code, auf.

Das Sicherheitselement kann mehrere Motivelemente aufweisen.

Das Motivelement kann beispielsweise als Muster, Zeichen und/ oder Codierung ausgebildet sein. Die Codierung kann beispielsweise als, insbesondere binärer, Barcode oder QR-Code ausgebildet sein.

Die Erfindung betrifft auch ein Verfahren. Bei dem erfindungsgemäßen Verfahren wird ein Sicherheitselement für ein Sicherheitsdokument, insbesondere eine Banknote, erzeugt.

Bei einem erfindungsgemäßen Verfahren wird ein Sicherheitselement einer Banknote erzeugt. Es werden folgende Schritte durchgeführt:
- Ausbilden einer Effektschicht;
- Anordnen einer Markierungsschicht an der Effektschicht, wobei die Markierungsschicht an einer Rückseite der Effektschicht angeordnet wird und zur Markierung der Rückseite der Effekt-schicht ausgebildet ist, wobei die Markierungsschicht als Kontrollhilfe für eine seitenrichtige Anordnung des Sicherheitselements an dem Sicherheitsdokument ausgebildet ist;
- Aufdrucken eines Motivelements auf die Markierungsschicht, insbesondere durch Tiefdruck; und
- Bereitstellen des erzeugten Sicherheitselements.

Als ein wichtiger Gedanke ist es vorgesehen, dass das Motivelement Strahlung des Lichtspektrums im Wesentlichen gleich wie die Markierungsschicht reflektiert und Strahlung des Infrarotspektrums unterschiedlich wie die Markierungsschicht absorbiert. Alternativ ist es vorgesehen, dass das Motivelement im Lichtspektrum transparent ausgebildet wird, und Strahlung des Infrarotspektrums unterschiedlich wie die Markierungsschicht absorbiert.

Die Erfindung betrifft vorzugsweise ein Sicherheitsdokument mit dem erfindungsgemäßen Sicherheitselement.

Das Sicherheitsdokument ist insbesondere als Banknote, Personalausweis, Reisepass oder Führerschein ausgebildet.

Die mit Bezug auf das erfindungsgemäße Sicherheitselement vorgestellten bevorzugten Ausführungsformen und deren Vorteile gelten entsprechend für das erfindungsgemäße Verfahren sowie für das erfindungsgemäße Sicherheitsdokument. Die mit Bezug auf das erfindungsgemäße Verfahren vorgestellten bevorzugten Ausführungsformen und deren Vorteile gelten entsprechend für das erfindungsgemäße Sicherheitselement sowie für das erfindungsgemäße Sicherheitsdokument.

Weitere Merkmale der Erfindung ergeben sich aus den Ansprüchen, den Figuren und der Figurenbeschreibung.

Ausführungsbeispiele der Erfindung werden nachfolgend anhand einer schematischen Zeichnung näher erläutert.

Dabei zeigen:
- Fig. 1: eine schematische Draufsichtdarstellung auf eine Markierungsschicht eines Ausführungsbeispiels eines erfindungsgemäßen Sicherheitselements im sichtbaren Spektralbereich;
- Fig. 2: eine schematische Draufsichtdarstellung auf die Markierungsschicht des Sicherheitselements im infraroten Spektralbereich; und
- Fig. 3: eine schematische Schnittdarstellung des Sicherheitselements.

In den Figuren werden gleiche oder funktionsgleiche Elemente mit den gleichen Bezugszeichen versehen.

Fig. 1 zeigt ein Sicherheitselement 1 mit einer Effektschicht 2, einer Markierungsschicht 3 und einem Motivelement 4.

Die Effektschicht 2 ist vorzugsweise als optisch-variable Schicht ausgebildet. Optisch-variabel bedeutet insbesondere, dass das Erscheinungsbild blickwinkelabhängig ist.

Insbesondere ist die Effektschicht 2 mehrschichtig ausgebildet. So kann die Effektschicht beispielsweise aus Cr, SiOx und/oder Al ausgebildet sein, insbesondere in der genannten Reihenfolge.

Die Effektschicht kann aber auch nur aus Al ausgebildet sein.

Die Markierungsschicht 3 ist vorzugsweise als eine bezüglich einer Vorderseite 5 des Sicherheitselements 1 kontraststarke Hinweisfarbe oder Warnfarbe, beispielsweise Deckweiß, ausgebildet. Die Vorderseite 5 ist in der Darstellung von Fig. 1 und Fig. 2 verdeckt, da diese eine der Vorderseite 5 gegenüberliegende Rückseite 9 des Sicherheitselements 1 zeigen. Durch die Markierungsschicht 3 soll die Vorderseite 5 des Sicherheitselements 1 deutlicher von der Rückseite 9 des Sicherheitselements 1 unterschieden werden. Die Unterscheidung kann beispielsweise mittels einer Kamera und Methoden der Bildverarbeitung durchgeführt werden.

Die Markierungsschicht 3 ist auf einer Rückseite 6 der Effektschicht 2 ausgebildet. Die Rückseite 6 der Effektschicht 2 ist in Fig. 1 und Fig. 2 nicht zu sehen, da diese in diesen Darstellungen von der Markierungsschicht 3 vollständig überdeckt ist.

Insbesondere ist die Markierungsschicht 3 einschichtig ausgebildet.

Das Motivelement 4 ist insbesondere im sichtbaren Spektralbereich gleich reflektierend und/oder absorbierend wie die Markierungsschicht 3.

Das Sicherheitselement 1 ist in Draufsicht bzw. Aufsicht dargestellt. Der Betrachtungsebene am nächsten ist das Motivelement 4, welches gemäß dem Ausführungsbeispiel direkt auf der im Hintergrund ausgebildeten Markierungsschicht 3 aufgedruckt ist.

Gemäß der Darstellung des Sicherheitselements 1 gemäß Fig. 1 ist das Motivelement 4 von der Markierungsschicht 3 jedoch nicht unterscheidbar und somit unsichtbar, da diese Darstellung das Sicherheitselement 1 im sichtbaren Spektralbereich bzw. im Lichtspektrum, insbesondere im Wesentlichen im Wellenlängenbereich von 380 nm bis 780 nm, zeigt. Im Lichtspektrum ist die Absorption und/oder die Reflektion der Markierungsschicht 3 und des Motivelements 4 im Wesentlichen gleich.

Das Motivelement 4 kann, insbesondere nur, im sichtbaren Spektralbereich auch transparent ausgebildet sein. Transparent bedeutet in diesem Zusammenhang insbesondere eine Lichtdurchlässigkeit von mindestens 50 %, vorzugsweise mindestens 75 %, insbesondere mindestens 90 %.

Insbesondere ist das Motivelement 4 mit einem Tiefdruckverfahren auf die Markierungsschicht 3 aufgedruckt.

In einer nicht weiter beschriebenen Ausführungsform kann es auch sein, dass zwischen der Markierungsschicht 3 und dem Motivelement 4 eine, vorzugsweise transparente, Zwischenschicht, beispielsweise eine Haftverbesserungsschicht, ausgebildet ist.

Weiterhin kann es in einer weiteren nicht weiter beschriebenen Ausführungsform sein, dass das Motivelement 4 zwischen der Markierungsschicht 3 und der Effektschicht 2 angeordnet ist.

Gemäß dem Ausführungsbeispiel von Fig. 1 ist die Markierungsschicht zwischen der Effektschicht 2 und dem Motivelement 4 angeordnet.

Fig. 2 zeigt das Sicherheitselement 1 im infraroten Spektralbereich, insbesondere unter Beleuchtung mit einer infraroten Strahlenquelle.

Im infraroten Spektralbereich, insbesondere im Wellenlängenbereich von 780 nm bis 1000 nm, weiter insbesondere im Wellenlängenbereich von 830 nm bis 980 nm, nochmal weiter insbesondere im Wellenlängenbereich von 850 nm bis 950 nm, ist das Motivelement 4 von der im Hintergrund des Motivelements 4 angeordneten Markierungsschicht 3 zu unterscheiden.

Die Unterscheidung im infraroten Spektralbereich ist möglich, da das Motivelement 4 infrarote Strahlung unterschiedlich als die Markierungsschicht 3 reflektiert oder absorbiert. Vorzugsweise absorbiert das Motivelement 4 infrarote Strahlung stärker als die Markierungsschicht 3.

Gemäß dem Ausführungsbeispiel von Fig. 2 ist das Motivelement 4 als Zahl, insbesondere als "200" dargestellt.

Das Motivelement 4 kann als eine vielfältige Form ausgebildet sein, vorzugsweise ist die Fläche, des Motivelements 4 auf der Fläche der Markierungsschicht 3 jedoch höchstens mit 70 %, insbesondere 50 %, der Markierungsschicht 3 ausgebildet.

Fig. 3 zeigt das Sicherheitselement 1 in Schnittdarstellung.

Gemäß dem Ausführungsbeispiel weist das Sicherheitselement optional eine Folienschicht 7 auf. Die Folienschicht 7 ist vorzugsweise auf der Vorderseite 5 des Sicherheitselements 1 ausgebildet. Insbesondere ist die Effektschicht 2 zwischen der Folienschicht 7 und der Markierungsschicht 3 ausgebildet.

Das Motivelement 4 ist auf einer der Effektschicht 2 abgewandten Seite 8 der Markierungsschicht 3 ausgebildet.

Bei einem Ausführungsbeispiel eines Verfahrens zur Herstellung bzw. zur Erzeugung des Sicherheitselements 1, wird zuerst die Effektschicht 2 bereitgestellt. Auf die Effektschicht 2 wird anschließend die Markierungsschicht 3 aufgetragen. Danach wird auf die die aufgetragene Markierungsschicht 3 das Motivelement 4 aufgedruckt.

Es können auch mehrere Motivelemente 4 auf die Markierungsschicht 3 aufgedruckt werden.

Ergänzend kann direkt vor dem Aufdrucken oder nach dem Aufdrucken des Motivelements 4 die Folienschicht 7 angebracht werden.

## Patentansprüche

1. Sicherheitselement (1) eines Sicherheitsdokuments, mit einer Effektschicht (2), einer Markierungsschicht (3) und einem Motivelement (4), wobei die Effektschicht (2) mit einer ersten Fläche ausgebildet ist, die Markierungsschicht (3) mit einer zweiten Fläche ausgebildet ist und das Motivelement (4) mit einer dritten Fläche ausgebildet ist, wobei die erste Fläche mindestens so groß wie die zweite Fläche ist, und die zweite Fläche größer als die dritte Fläche ist, wobei das Motivelement (4) auf der Markierungsschicht (3) angeordnet ist, wobei die Markierungsschicht (3) an einer Rückseite (6) der Effektschicht (2) angeordnet ist und zur Markierung der Rückseite (6) der Effektschicht (2) ausgebildet ist, wobei die Markierungsschicht (3) als Kontrollhilfe für eine seitenrichtige Anordnung des Sicherheitselements (1) an dem Sicherheitsdokument ausgebildet ist, wobei das Motivelement (4) als Druckelement ausgebildet ist, welches mit einem Druckverfahren erzeugt ist, wobei das Motivelement (4) ausgebildet ist, Strahlung des Lichtspektrums gleich wie die Markierungsschicht (3) zu reflektieren und Strahlung des Infrarotspektrums unterschiedlich wie die Markierungsschicht (3) zu absorbieren, oder das Motivelement (4) im Lichtspektrum transparent ausgebildet ist und ausgebildet ist, Strahlung des Infrarotspektrums unterschiedlich wie die Markierungsschicht (3) zu absorbieren, **dadurch gekennzeichnet, dass** die Markierungsschicht (3) als Deckweiß ausgebildet ist.

2. Sicherheitselement (1) nach Anspruch 1, wobei
das Motivelement (4) auf der der Effektschicht (2) abgewandten Seite der Markierungsschicht (3) angeordnet ist.

3. Sicherheitselement (1) nach Anspruch 1 oder 2, wobei
das Motivelement (4) direkt auf die Markierungsschicht (3) aufgedruckt ist.

4. Sicherheitselement (1) nach einem der vorhergehenden Ansprüche, wobei
das Motivelement (4) ausgebildet ist, im Wellenlängenbereich von 780 nm bis 1000 nm unterschiedlich zu absorbieren als die Markierungsschicht (3).

5. Sicherheitselement (1) nach einem der vorhergehenden Ansprüche, wobei
die Effektschicht (2) optisch variabel ausgebildet ist.

6. Sicherheitselement (1) nach einem der vorhergehenden Ansprüche, wobei
das Sicherheitselement (1) auf der der Markierungsschicht abgewandten Seite der Effektschicht (2) eine Folienschicht (7) aufweist.

7. Sicherheitselement (1) nach einem der vorhergehenden Ansprüche, wobei
das Sicherheitselement (1) als Sicherheitsfaden ausgebildet ist.

8. Sicherheitselement (1) nach einem der vorhergehenden Ansprüche, wobei
das Sicherheitsdokument als Banknote ausgebildet ist.

9. Verfahren zum Erzeugen eines Sicherheitselements (1) für ein Sicherheitsdokument mit den Schritten:
- Ausbilden einer Effektschicht (2);
- Anordnen einer Markierungsschicht (3) an der Effektschicht (2), wobei die Markierungsschicht (3) an einer Rückseite (6) der Effektschicht (2) angeordnet wird und zur Markierung der Rückseite (6) der Effektschicht (2) ausgebildet ist, wobei die Markierungsschicht (3) als Kontrollhilfe für eine seitenrichtige Anordnung des Sicherheitselements (1) an dem Sicherheitsdokument ausgebildet ist;
- Aufdrucken eines Motivelements (4) auf die Markierungsschicht (3); und
- Bereitstellen des erzeugten Sicherheitselements (1),
**dadurch gekennzeichnet, dass**
das Motivelement (4) Strahlung des Lichtspektrums gleich wie die Markierungsschicht (3) reflektiert und Strahlung des Infrarotspektrums unterschiedlich wie die Markierungsschicht (3) absorbiert, oder das Motivelement (4) im Lichtspektrum transparent ausgebildet wird und Strahlung des Infrarotspektrums unterschiedlich wie die Markierungsschicht (3) absorbiert, wobei die Markierungsschicht (3) als Deckweiß ausgebildet ist.

## Claims

1. Security element (1) of a security document, comprising an effect layer (2), a marking layer (3) and a motif element (4), wherein the effect layer (2) is configured with a first area, the marking layer (3) is configured with a second area and the motif element (4) is configured with a third area, wherein the first area is at least of the same size as the second area, and the second area is larger than the third area, wherein the motif element (4) is arranged on the marking layer (3), wherein the marking layer (3) is arranged on a rear side (6) of the effect layer (2) and is configured for marking the rear side (6) of the effect layer (2), wherein the marking layer (3) is configured as a check aid for a laterally correct arrangement of the security element (1) on the security document, wherein the motif element (4) is configured as a printed element produced by a printing method, wherein the motif element (4) is configured to reflect radiation of the light spectrum in the same way as the marking layer (3) and to absorb radiation of the infrared spectrum differently from the marking layer (3), or the motif element (4) is configured to be transparent in the light spectrum and is configured to absorb radiation of the infrared spectrum differently from the marking layer (3), **characterized in that** the marking layer (3) is configured as a white pigment coat.

2. Security element (1) according to Claim 1, wherein the motif element (4) is arranged on that side of the marking layer (3) which faces away from the effect layer (2) .

3. Security element (1) according to Claim 1 or 2, wherein
the motif element (4) is printed directly onto the marking layer (3).

4. Security element (1) according to any of the preceding claims, wherein
the motif element (4) is configured to absorb differently from the marking layer (3) in the wavelength range of 780 nm to 1000 nm.

5. Security element (1) according to any of the preceding claims, wherein
the effect layer (2) is configured in an optically variable fashion.

6. Security element (1) according to any of the preceding claims, wherein
the security element (1) has a film layer (7) on that side of the effect layer (2) which faces away from the marking layer.

7. Security element (1) according to any of the preceding claims, wherein
the security element (1) is configured as a security thread.

8. Security element (1) according to any of the preceding claims, wherein
the security document is configured as a banknote.

9. Method for producing a security element (1) for a security document comprising the following steps:
- configuring an effect layer (2);
- arranging a marking layer (3) on the effect layer (2), wherein the marking layer (3) is arranged on a rear side (6) of the effect layer (2) and is configured for marking the rear side (6) of the effect layer (2), wherein the marking layer (3) is configured as a check aid for a laterally correct arrangement of the security element (1) on the security document;
- printing a motif element (4) onto the marking layer (3) ; and
- providing the security element (1) produced,
**characterized in that**
the motif element (4) reflects radiation of the light spectrum in the same way as the marking layer (3) and absorbs radiation of the infrared spectrum differently from the marking layer (3), or the motif element (4) is configured to be transparent in the light spectrum and absorbs radiation of the infrared spectrum differently from the marking layer (3), wherein the marking layer (3) is configured as a white pigment coat.

## Revendications

1. Élément de sécurité (1) d'un document de sécurité, ledit élément de sécurité comprenant une couche d'effet (2), une couche de marquage (3) et un élément formant motif (4), la couche d'effet (2) étant conçue avec une première surface, la couche de marquage (3) étant conçue avec une deuxième surface et l'élément formant motif (4) étant conçu avec une troisième surface, la première surface étant au moins aussi grande que la deuxième surface, et la deuxième surface étant plus grande que la troisième surface, l'élément formant motif (4) étant disposé sur la couche de marquage (3), la couche de marquage (3) étant disposée sur une face arrière (6) de la couche à effet (2) et étant conçue pour marquer la face arrière (6) de la couche à effet (2), la couche de marquage (3) étant conçue comme un auxiliaire de contrôle d'une disposition latéralement correcte de l'élément de sécurité (1) sur le document de sécurité, l'élément formant motif (4) étant conçu comme un élément d'impression qui est généré par un procédé d'impression, l'élément formant motif (4) étant conçu pour réfléchir le rayonnement du spectre lumineux de la même manière que la couche de marquage (3) et pour absorber le rayonnement du spectre infrarouge de manière différente de la couche de marquage (3) ou l'élément formant motif (4) étant conçu pour être transparent dans le spectre lumineux et pour absorber le rayonnement du spectre infrarouge de manière différente de la couche de marquage (3), **caractérisé en ce que** la couche de marquage (3) est conçue comme un blanc couvrant.

2. Élément de sécurité (1) selon la revendication 1, l'élément formant motif (4) étant disposé du côté de la couche de marquage (3) qui est opposé à la couche d'effet (2) .

3. Élément de sécurité (1) selon la revendication 1 ou 2, l'élément formant motif (4) étant imprimé directement sur la couche de marquage (3).

4. Élément de sécurité (1) selon l'une des revendications précédentes, l'élément formant motif (4) étant conçu pour absorber de manière différente de la couche de marquage (3) dans la plage de longueurs d'onde de 780 nm à 1000 nm.

5. Élément de sécurité (1) selon l'une des revendications précédentes, la couche à effet (2) étant conçue pour être optiquement variable.

6. Élément de sécurité (1) selon l'une des revendications précédentes, l'élément de sécurité (1) comportant une couche de film (7) du côté de la couche d'effet (2) qui est opposé à la couche de marquage.

7. Élément de sécurité (1) selon l'une des revendications précédentes, l'élément de sécurité (1) étant conçu comme un fil de sécurité.

8. Élément de sécurité (1) selon l'une des revendications précédentes, le document de sécurité étant conçu sous la forme d'un billet de banque.

9. Procédé de génération d'un élément de sécurité (1) destiné à un document de sécurité, ledit procéé comprenant les étapes suivantes :
- former une couche d'effet (2) ;
- disposer une couche de marquage (3) sur la couche d'effet (2), la couche de marquage (3) étant disposée sur une face arrière (6) de la couche d'effet (2) et étant conçue pour marquer la face arrière (6) de la couche d'effet (2), la couche de marquage (3) étant conçue comme un auxiliaire de contrôle d'une disposition latéralement correcte de l'élément de sécurité (1) sur le document de sécurité ;
- imprimer un élément formant motif (4) sur la couche de marquage (3) ; et
- fournir l'élément de sécurité généré (1),
**caractérisé en ce que**
l'élément formant motif (4) réfléchit le rayonnement du spectre lumineux de la même manière que la couche de marquage (3) et absorbe le rayonnement du spectre infrarouge de manière différente de la couche de marquage (3), ou l'élément formant motif (4) est transparent dans le spectre lumineux et absorbe le rayonnement du spectre infrarouge de manière différente de la couche de marquage (3), la couche de marquage (3) étant conçue comme un blanc couvrant.
